# FASCICULE DE BREVET EUROPEEN

(11) **EP 0 986 359 B1**
(45) Date de publication et mention de la délivrance du brevet: **05.02.2003**
(21) Numéro de dépôt: 98928417.9
(22) Date de dépôt: 02.06.1998
(51) Int. Cl.: A61G 9/00

(54) **BASSIN DE LIT A PELLE HORIZONTALE**
BETTPFANNE MIT HORIZONTALEN LÖFFEL
BEDPAN WITH HORIZONTAL PLATE

(30) Priorité: 04.06.1997 FR 9707198
(43) Date de publication de la demande: 22.03.2000
(73) Titulaire: CADIC, Pierre, F-56480 Cleguerec (FR)
(72) Inventeur: CADIC, Pierre, F-56480 Cleguerec (FR)
(74) Mandataire: Bentz, Jean-Paul
(86) Numéro de dépôt international: FR9801110
(87) Numéro de publication internationale: WO98055069

(56) Documents cités:
- WO-A-94/13242
- US-A- 2 084 788
- US-A- 2 747 199
- US-A- 3 877 083
- US-A- 5 226 182

## Description

la présente invention concerne un dispositif destiné à recueillir les déjections des malades alités.

Les bassins actuels de type monobloc possèdent un plan de support destiné à permettre au malade d'y reposer son siège.

Ce plan de support est généralexent oblique et souvent son bord avant est élevé de plusieurs centimètres, ce qui oblige le malade à soulever son siège pour le mettre en place.

Le dispositif selon l'invention permet de remédier à cet inconvénient et ce, confortablenent, en glissant horizontalement le bassin.
Comme l'indique la revendication 1, il est formé, de même qu'un dispositif déjà connu du document US 2 084 788 au nom de V.H. ANDERSON d'une portion avant ou "pelle" disposée horizontalement en avant du plan de support oblique du bassin, et qui lui est solidaire par une jointure transversale formant un angle ouvert en haut vers l'avant compris entre 120° et 160° dans un plan longitudinal ; et selon l'invention le bord avant de la "pelle" est muni d'une concavité centrale orientée vers l'avant dans un plan horizontal et qui est destinée à soulager la pose de la "pelle" au niveau du sacrum du malade.

Le dispositif peut comporter avantageusement d'autres caractéristiques, conformément aux revendications dépendantes 2 à 4.

Les dessins annexés illustrent l'invention :
La figure 1 montre une vue longitudinale de l'invention.
La figure 2 montre une autre vue longitudinale de l'invention.
La figure 3 montre une coupe frontale de l'invention au niveau du plan de support oblique du bassin.
La figure 4 montre un plan horizontal de la "pelle".

En référence à ces dessins, le dispositif comprend une portion avant ou "pelle" (1) disposée horizontalement et jointe au plan de support oblique du bassin (2) par une jointure transversale (3). Le plan de support oblique du bassin (2) est orienté en arrière et vers le haut.

Cette jointure transversale (3) forme un angle ouvert en haut et vers l'avant, compris entre 120° et 160°, et ce, dans un plan longitudinal. Le plan de support oblique du bassin (2) est relié en haut et en arrière au pot (8).

Cette jointure transversale (3) est adoucie, créant ainsi le long de la "pelle" (1) et du support de bassin (2) une concavité (6) orientée en avant et en haut et ce dans un plan longitudinal. Le bord avant de la "pelle" (4) est mousse et convexe en avant dans un plan longitudinal afin d'éviter de blesser le malade lors de sa pose par glissement horizontal.

Le bord avant de la "pelle" (4) présente une dépression centrale (7) destinée à soulager le sacrum lors de sa mise en place et ce dans un plan horizontal.

La "pelle" (1) et le plan de support oblique du bassin (2) présentent une concavité transversale (5) orientée vers la haut dans un plan frontal destiné à soulager le sacrum du malade.

## Revendications

1. Dispositif sanitaire destiné à recueillir les déjections des malades alités, comportant une portion horizontale nommée "pelle" (1) située en avant du plan de support oblique (2) et qui lui est solidaire par une jointure transversale (3) formant un angle ouvert en haut et vers l'avant compris entre 120° et 160° dans un plan horizontal,
**caractérisé en ce que** le bord avant de la "pelle" (4) est muni d'une concavité centrale (7) orientée vers l'avant dans un plan horizontal et qui est destinée à soulager la pose de la "pelle" (1) au niveau du. sacrum du malade.

2. Dispositif selon la revendication 1, **caractérisé en ce que** la jointure transversale (3) peut être adoucie par une courbe concave (6) ouverte en avant et vers le haut dans un plan longitudinal.

3. Dispositif selon la revendication 1, **caractérisé en ce que** la "pelle" (1) est munie d'un bord avant (4) mousse et convexe vers l'avant dans un plan longitudinal afin d'éviter de blesser le malade.

4. Dispositif selon la revendication 1, **caractérisé en ce que** le plan de support oblique (2) et la "pelle" (1) sont munis d'une concavité transversale (5) orientée vers le haut et favorisant le confort du malade.

## Patentansprüche

1. Sanitärvorrichtung zum Auffangen des Stuhlgangs bettlägriger Kranker mit einem horizontalen Abschnitt (1), dem so genannten Löffel, der vor einer schrägen Auflagefläche (2) angeordnet und mit dieser über eine quer verlaufende Verbindungsstelle (3) verbunden ist, die einen nach oben und nach vorne offenen Winkel zwischen 120° und 160° in einer horizontalen Ebene bildet, **dadurch gekennzeichnet, dass** die Vorderkante (4) des Löffels eine zentrale Aushöhlung (7) aufweist, die in einer horizontalen Ebene nach vorne gerichtet ist und dazu dient, das Anlegen des Löffels (1) am Kreuzbein des Kranken zu erleichtern.

2. Vorrichtung nach Anspruch 1, **dadurch gekennzeichnet, dass** die quer verlaufende Verbindungsstelle (3) durch eine konkave, in einer Längsebene nach vorne und oben geöffnete Kurve (6) weicher gemacht sein kann.

3. Vorrichtung nach Anspruch 1, **dadurch gekennzeichnet, dass** der Löffel (1) in einer Längsebene mit einer weichen und konvexen Vorderkante (4) versehen ist, um Verletzungen des Kranken zu vermeiden.

4. Vorrichtung nach Anspruch 1, **dadurch gekennzeichnet, dass** die schräge Auflagefläche (2) und der Löffel (1) mit einer quer verlaufenden Aushöhlung (5) versehen sind, die nach oben hin ausgerichtet ist und den Komfort des Kranken erhöht.

## Claims

1. Sanitary device intended to collect the evacuations of patients- confined to bed, including a horizontal portion called "scoop" (1) situated forward of the slanting support plane (2) and which is rigidly attached to it by a transversal join (3) forming an upwardly and forwardly open angle of between 120° and 160° in a horizontal plane,
***characterised by** the fact that* the front edge of the "scoop" (4) is provided with a central concavity (7) oriented forwardly in a horizontal plane and which is intended to make comfortable the placing of the "scoop" (1) at the level of the patient's sacrum.

2. Device as described in claim 1, ***characterised by** the fact that* the transversal join (3) can be smoothed by a concave curve (6) open forwardly and upwardly in a longitudinal plane.

3. Device as described in claim 1, ***characterised by** the fact that* the "scoop" (1) is provided with a front edge (4) which is blunt and forwardly convex in a longitudinal plane in order avoid hurting the patient.

4. Device as described in claim 1, ***characterised by** the fact that* the slanting support plane (2) and the "scoop" (1) are provided with an upwardly oriented transversal concavity (5) favourable to the comfort of the patient.
